# EUROPÄISCHE PATENTSCHRIFT

(11) **EP 0 082 368 B1**
(45) Veröffentlichungstag und Bekanntmachung des Hinweises auf die Patenterteilung: **06.11.1985**
(21) Anmeldenummer: 82111167.1
(22) Anmeldetag: 02.12.1982
(51) Int. Cl.: B65B 55/10

(54) **Vorrichtung zum Sterilisieren von Verpackungsbehältern**
Apparatus for sterilizing packaging containers
Appareil pour stériliser des récipients d'emballage

(30) Priorität: 17.12.1981 DE 3150035
(43) Veröffentlichungstag der Anmeldung: 29.06.1983
(73) Patentinhaber: ROBERT BOSCH GMBH, 70442 Stuttgart (DE)
(72) Erfinder: Buchner, Norbert, Prof. Dr., D-7057 Winnenden 6 (DE); Vögele, Günther, D-7036 Schönaich (DE)
(74) Vertreter: Glaser, Ernst

## Beschreibung

### Stand der Technik

Die Erfindung geht aus von einer Vorrichtung zum Sterilisieren von Verpackungsbehältern nach der Gattung des Hauptanspruchs. Bei einer beispielsweise durch die DE-OS 25 09 611 bekannten Vorrichtung dieser Art wird ein Heissluft-Wasserstoffperoxiddampfgemisch in eine Kammer geblasen, der die zu sterilisierenden Behälter, beispielsweise Becher, zugeführt werden. An den relativ kalten Wänden der Behälter kondensiert Peroxid und entwickelt dort seine keimtötende Wirkung. In nachfolgenden Stationen wird der Peroxidniederschlag mit Heissluft ausgespült. Diese mit Peroxid angereicherte Abluft und das aus der Kammer abströmende, verbrauchte Heissluft-Peroxidgemisch werden über ein Filter ins Freie geführt. Abgesehen davon, dass bei der bekannten Vorrichtung das Heissluft-Peroxiddampfgemisch nicht frei von Peroxidtröpfchen ist, die nach dem Absetzen auf den Behälterwänden beim Spülen nicht völlig entfernt werden, so dass sie mit dem in die Behälter eingefüllten Gut in Berührung kommen, hat die bekannte Vorrichtung den Nachteil eines hohen Sterilisiermittel- und Heissluftverbrauchs. Dies bedeutet einen hohen Energieaufwand und, falls das Filter nicht in Ordnung ist, eine hohe Belästigung des Bedienungspersonals im Arbeitsraum. Aus diesen Gründen ist eine Sterilisiervorrichtung erstrebenswert, die einen niedrigen Sterilisiermittel- und Heissluftverbrauch hat.

### Vorteile der Erfindung

Mit der Sterilisiervorrichtung nach der Erfindung wird das im Stand der Technik erörterte Problem in einfacher Weise gelöst. Dadurch, dass das Heissluft-Sterilisiermitteldampfgemisch kontinuierlich im Kreislauf geführt wird, ist der Aufwand an Heizenergie und Sterilisiermittel dem tatsächlichen Verbrauch angepasst. Die Belästigung des Bedienungspersonals ist minimal. Durch die gleichmässige Beladung der Heissluft mit verdampftem Sterilisiermittel gemäss dem Ausführungsbeispiel hat das Gemisch eine optimale Aufbereitung ohne Sterilisiermittel-Tröpfchen.

Die in den Unteransprüchen angegebenen Massnahmen ermöglichen vorteilhafte Weiterbildungen und Ausgestaltungen der im Hauptanspruch angegebenen Sterilisiervorrichtung. Mit Anspruch 2 wird aufgezeigt, wie im Bereich des zu sterilisierenden Behälters eine gezielte Heissluft-Sterilisiermitteldampfgemisch-Führung ermöglicht wird, bei der ein gleichmässiger Niederschlag von Sterilisationsmittel an den Wänden des in die Kammer eingesetzten Behälters erreicht wird. Mit den Ansprüchen 3 und 4 wird die Vorrichtung für besonders hohe Ausbringung ausgestaltet, da zum Zeitpunkt des Öffnens des Umschaltventils ohne Umweg das richtige Gemisch in den Behälter und an dessen Wänden vorbeifliesst.

### Zeichnung

Ein Ausführungsbeispiel der Erfindung ist in der Zeichnung dargestellt und wird in der nachfolgenden Beschreibung näher erläutert. Es zeigen Fig. 1 eine Sterilisiervorrichtung für becherartige Behälter vereinfacht und teilweise im Schnitt und Fig. 2 eine Sterilisierkammer der Vorrichtung nach Fig. 1 in Be- und Entladestellung.

### Beschreibung des Ausführungsbeispiels

Die Sterilisiervorrichtung für becherartige Verpakkungsbehälter 3 umfasst eine Sterilisierkammer 5, ein Umwälzgebläse 6, einen Lufterhitzer 7, eine Aufbereitungseinrichtung 8 für ein Heissluft-Sterilisiermitteldampfgemisch und einen Vorratsbehälter 9 für Sterilisiermittel.

Die Sterilisierkammer 5 wird im wesentlichen gebildet aus einem ortsfesten, oben offenen Gefässteil 11 und einem abhebbaren Deckel 12. Der Deckel 12 ist heb- und senkbar an der Kolbenstange 13 eines pneumatischen Arbeitszylinders 14 befestigt. Auf seiner Unterseite hat er Halteklemmen 15 zum Festhalten eines zu sterilisierenden Behälters 3 an einem von dessen Boden abstehenden Rand 4. Der Gefässteil 11 ist aus einem Mantel 16 und einem Bodenstück 17 zusammengesetzt. Vom Bodenstück 17 ragt in den Gefässteit 11 eine Düse 20 mit einer oberen Auslassöffnung 21. Die Düse 20 füllt den Innenraum der zu sterilisierenden Behälter 3 grösstenteils so aus, dass bei einem in den Gefässteil 11 mit dem Deckel 12 eingesetzten Behälter 3 zwischen der Aussenseite der Düse 20 und den Behälterinnenwänden ein gleichmässiger, schmaler Spalt verbleibt. Die Höhe des Mantels 16 des Gefässteils 11 ist so bemessen, dass bei aufliegendem Deckel 12 der von diesem am Bodenrand 4 gehaltene Behälter 3 mit seinem offenen Ende vom Bodenstück 17 einen Abstand hat, der der Weite des oben beschriebenen Spalts angepasst ist.

Gleichachsig innerhalb der Düse 20 befindet sich ein Rohrstutzen 23, der ebenfalls im Bodenstück 17 eingesetzt ist. Dieser Rohrstutzen 23 umgibt einen inneren Abführkanal 22 und begrenzt aussen zusammen mit dem Innern der Düse 20 einen ringförmigen Zuführkanal 24. Zwischen der Auslassöffnung 21 der Düse 20 und dem oberen Ende des Rohrstutzens 23 ist ein doppelkegeliger Ventilkörper 25 bewegbar, der in seiner oberen Stellung die Auslassöffung 21 der Düse 20 und in seiner unteren Stellung den Rohrstutzen 23 abschliesst. Der Ventilkörper 25 wird über eine Stange 26 von einem pneumatischen Arbeitszylinder 27 auf- und abbewegt.

Der Abführkanal 22 des Rohrstutzens 23 mündet an seinem unteren Ende in eine Querbohrung 28 und der Zuführkanal 24 zwischen dem Rohrstutzen 23 und der Düse 20 in eine Querbohrung 29 im Bodenstück 17. Nahe seinem oberen Ende umgibt ein Ring 30 mit einer Ringnut 31 den Mantel 16 des Gefässteils 11. Durchbrüche 32 im Mantel 16 und ein Durchbruch 33 im Ring 30 verbinden den Innenraum des Gefässteils 11 über die Ringnut 31 mit einer Leitung 35. Diese Leitung 35 führt über ein Rückschlagventil 36 und eine Leitung 37, die mit der Querbohrung 28 im Bodenstück verbunden ist, zur Saugseite des Umwälzgebläses 6. Ebenfalls zu dieser Saugseite führt eine Leitung 38 über ein Rückschlagventil 39.

Druckseitig ist mit dem Umwälzgebläse 6 über eine Leitung 40 der Lufterhitzer 7 verbunden, der einen dampfbeheizten Behälter 41 und eine Wärmetauscherschlange 42 hat. Die luftführende Wärmetauscherschlange 42 ist über eine Leitung 43 mit dem Einlass 44 der Aufbereitungseinrichtung 8 verbunden, deren Auslass über eine Leitung 45 mit der Querbohrung 29 im Bodenstück 17 in Verbindung steht.

Die Aufbereitungseinrichtung 8, die zum Erzeugen des zum Sterilisieren der Behälter 3 verwendeten Heissluft-Sterilisiermitteldampf-Gemisches dient, ist nach Art einer Austauschsäule aufgebaut. Sie hat eine zylindrische Kammer 48 mit einer Schüttung 53 aus Füllkörpern, Spänen od. dgl., in die von oben her ein durchlöchertes Rohr 49 ragt, das über eine Leitung 50 und ein einstellbares Drosselventil 51 mit dem unter Druck gesetzten Vorratsbehälter 9 verbunden ist. Die Kammer 48 ist von einem dampfbeheizten Doppelmantel 52 umgeben. An ihrem oberen Ende ist die Leitung 45 angeschlossen.

Die beschriebene Vorrichtung arbeitet wie folgt: Zum Aufbereiten des für das Sterilisieren von Verpackungsbehältern 3 in der Sterilisierkammer 5 verwendeten Gemischs aus Heissluft und Sterilisiermitteldampf fördert das Umwälzgebläse 6 teils Umluft aus der Sterilisierkammer 5 und teils über die Leitung 38 und das Rückschlagventil 39 angesaugte Frischluft durch den Lufterhitzer 7 und die Aufbereitungseinrichtung 8. Die im Lufterhitzer auf etwa 125°C temperierte Heissluft strömt in der Aufbereitungseinrichtung 8 von unten durch die Schüttung 53 des Korbes 48. Dabei nimmt sie dort durch Wärme verdunstendes Sterilisiermittel, vorzugsweise 35%iges Wasserstoffperoxid bis zu einem unterhalb der Sättigungsgrenze liegenden Wert auf. Das bei Zimmertemperatur flüssige Peroxid wird durch den im Kopfraum des Vorratsbehälters 9 aufgebauten regelbaren Druck durch das einstellbare Drosselventil 51 und das Rohr 49 dosiert der Schüttung 53 zugeführt und dort verteilt. Die mit Peroxiddampf beladene Heissluft strömt durch die Leitung 45, die Querbohrung 29 und den Zuführkanal 24 in der Düse 20 in der Sterilisierkammer 5.

Wenn zusammen mit dem Deckel 12 ein zu sterilisierender Behälter 3 mit seiner Öffnung nach unten in den Gefässteil 11 frei eingeführt ist und der Arbeitszylinder 27 den Ventilkörper 25 in die untere Stellung gezogen hat, in der dieser den Rohrstutzen 23 verschliesst und die Auslassöffnung der Düse 20 öffnet (Fig. 1), strömt das Heissluft-Peroxiddampfgemisch infolge Überdruck gegen den Boden des Behälters 3, wird dort umgelenkt, streicht dann im Ringspalt zwischen der Düse 20 und der Behältermantelinnenseite nach unten und von dort um die Öffnungskante des Behälters 3 herum wieder nach oben durch den Ringraum zwischen der Behältermantelaussenseite und der Innenseite des Mantels 16 sowie durch dessen Druchbrüche 32 in den Ringkanal 31 und von da aus durch die Leitungen 35, 36, 38 zur Saugseite des Umwälzgebläses 6. Beim Bestreichen der Wände des jeweils in die Sterilisierkammer 5 eingehängten Behälters 3, der normale Raumtemperatur aufweist, schlägt sich dort Peroxid aus dem Gemisch als dünner Flüssigkeitsfilm nieder. Das auf diese Weise sehr gleichmässig, ohne Tröpfchenbildung auf der Behälterwandung verteilte Peroxid übt eine intensive keimtötende Wirkung aus, so dass eine Behandlungsdauer von etwa 1,5-3 Sekunden die erwünschte Sterilität bewirken. Nach dieser Zeitdauer wird der Ventilkörper 25 in seine obere Stellung verschoben, so dass er die Auslassöffnung 21 der Düse 20 wieder schliesst und das Ende des Rohrstutzens 23 öffnet (Fig. 2). In dieser Stellung des Ventilkörpers 25 strömt das Gemisch vom Innern der Düse 20 in den Abführkanal 22 des Rohrstutzens 23 und durch diesen und die Querbohrung 28 sowie die Leitungen 37 und 38 wieder zur Saugseite des Umwäizgebläses 6. Durch die beschriebene Schaltung und durch den zusammen mit dem Rohrstutzen 23 und der Auslassöffnung 21 der Düse 20 ein Umschaltventil bildenden Ventilkörper 25 wird das Heissluft-Peroxiddampfgemisch sowohl während der Sterilisierphase als auch in den Zwischenphasen, in denen die Sterilisierkammer 5 be- und entladen wird, in einem kontinuierlichen Kreislauf geführt. Dabei bildet die Sterilisierkammer 5 einen Teil des Hauptkreislaufes, und dazu parallel der Abführkanal 22 im Rohrstutzen 23 und dieQuerbohrung 29 einen Bypass.

Nach dem Absperren der Gemischzufuhr in die Sterilisierkammer 5, bleibt diese noch etwa 3 Sekunden geschlossen, um das Peroxid wirken zu lassen. Eine andere Möglichkeit ist, die Kammer zu öffnen und den Peroxidniederschlag bei der offen stehenden Packung weiter wirken zu lassen. So verdampft das Peroxid leichter. Danach wird der Deckel 12 mit dem Behälter 3 nach oben gezogen. Schon während der Einwirkdauer beginnt das kondensierte Peroxid bei Erwärmung der Behälterwand in der bei Betrieb erhitzten Sterilisationskammer 5 wieder zu verdampfen. Die an sich geringe Peroxidmenge trocknet vollends auf, wenn die Sterilisierkammer 5 geöffnet wird. Zusätzlich verbliebene Peroxidreste können anschliessend durch Einblasen von trockener Heissluft ausgetrocknet werden.

Danach wird der sterilisierte, trockene Behälter 3 unmittelbar dem Füllen und Verschliessen zugeführt. Diese Behandlungen erfolgen in einem keimfrei gehaltenen Raum, in dem auch die Sterilisierkammer 5 angeordnet ist.

Das dargestellte und beschriebene Ausführungsbeispiel hat nur eine Sterilisierkammer 5. Zur erhöhten Ausbringung sind im Rahmen der Erfindung auch Ausführungsformen denkbar, bei denen gleichzeitig mehrere Behälter oder auch Behälterteile sterilisiert werden und die dazu mehrere von einer einzigen Gemischaufbereitungseinrichtung gespeiste Sterilisierkammern oder in einer einzigen Sterilisierkammer mehrere Düsen und Umschaltventile haben.

In Fällen, wo die Aussenseite der Behälter nicht sterilisiert werden soll, werden die den Auslass der Sterilisierkammer bildenden Durchbrüche 32 und der Sammelring 30 am unteren Ende des Mantels 16 des Gefässteils 11 nahe dem Bodenstück angeordnet.

Wenn die Aussenseite des Bodens des Behälters 3 besonders intensiv bespült werden soll, ist es auch möglich, den Auslass für das Gemisch am Deckel der Sterilisierkammer in zentraler Lage anzuordnen.

Beim Sterilisiervorgang kann die Packung natürlich auch stehen, d.h., der Behälter der Sterilisierkammer kann um 180° gedreht sein. Verdränger, Zu- und Ableitungen können dann mit dem beweglichen Teil verbunden sein, ebenso die seitlichen Wände des glockenförmigen Behälters.

## Patentansprüche

1. Vorrichtung zum Sterilisieren von Verpakkungsbehältern mit einer Einrichtung (8) zum Aufbereiten eines Heissluft-Sterilisiermitteldampfgemisches und mit einer wenigstens einen Behälter aufnehmenden, abschliessbaren Kammer (5), in die das aufbereitete Gemisch geleitet wird, dadurch gekennzeichnet, dass die Kammer (5) zusammen mit der Aufbereitungseinrichtung (8) in einen Sterilisiermittelkreislauf einbezogen ist, und dass parallel zu der Kammer (5) ein Bypass (22, 28, 37) angeordnet ist, der bei geöffneter Kammer (5) über ein Umschaltventil (25) in den Kreislauf einbezogen ist.

2. Vorrichtung nach Anspruch 1, dadurch gekennzeichnet, dass in der Kammer (5) eine Düse (20) angeordnet ist, die in den in der Kammer eingesetzten Behälter (3) ragend, das Behälterinnere unter Belassung eines Spaltes ausfüllt.

3. Vorrichtung nach Anspruch 2, dadurch gekennzeichnet, dass das Umschaltventil (25) in der Düse (20) angeordnet ist.

4. Vorrichtung nach Anspruch 3, dadurch gekennzeichnet, dass die Düse (20) ausser einer Ausströmöffnung (21) einen Zuführ- (24) und einen Abführkanal (22) enthält, die durch einen Ventilkörper (25) miteinander verbindbar oder voneinander trennbar sind.

## Revendications

1. Appareil pour stériliser des récipients d'emballage, comportant un dispositif (8) pour préparer un mélange d'air et de vapeur de l'agent stérilisant, et au moins une chambre (5) susceptible d'être fermée, recevant au moins un récipient, dans laquelle on envoie le mélange préparé, appareil caractérisé en ce que la chambre (5) est intégrée, en commun avec le dispositif de préparation (8) dans un circuit fermé d'agent stérilisant, et que, parallèlement à la chambre (5), il est disposé un bypass (22, 28, 37) qui, lorsque la chambre (5) est ouverte, s'intègre dans le circuit fermé au moyen d'une soupape d'inversion (25).

2. Appareil suivant la revendication 1, caractérisé en ce que dans la chambre (5), il est disposé une buse (20) qui, en s'engageant dans le récipient (3) introduit dans la chambre, remplit l'intérieur de ce récipient, en laissant subsister une fente.

3. Appareil suivant la revendication 2, caractérisé en ce que la soupape d'inversion (25) est disposée sur la buse (20).

4. Appareil suivant la revendication 3, caractérisé en ce que la buse (20) en plus d'un orifice d'écoulement (21) contient, un canal d'alimentation (24) et un canal d'évacuation (22) qui peuvent être reliés ensemble, ou séparés l'un de l'autre, par un corps de soupape (25).

## Claims

1. Apparatus for the sterilisation of packaging containers, with a device (8) for preparing a hot air/sterilising agent vapour mixture, and having a chamber (5) which receives at least one container and can be closed and into which the prepared mixture is passed, characterised in that the chamber (5) together with the preparation device (8) is connected into a sterilising agent circulation, and that, parallel to the chamber (5), a by-pass (22, 28, 37) is provided which, when the chamber (5) is open, is connected into the circulation via a change-over valve (25).

2. Apparatus according to claim 1, characterised in that, in the chamber (5), a nozzle (20) is provided which, projecting into the container (3) inserted into the chamber, occupies the interior of the container, while leaving a gap.

3. Apparatus according to claim 2, characterised in that the change-over valve (25) is located in the nozzle (20).

4. Apparatus according to claim 3, cracaterised in that the nozzle (20) contains, in addition to an outflow orifice (21), a feed channel (24) and a discharge channel (22), which channels can be mutually connected or disconnected by means of a valve body (25).
